# FASCICULE DE BREVET EUROPEEN

(11) **EP 1 809 562 B1**
(45) Date de publication et mention de la délivrance du brevet: **07.05.2008**
(21) Numéro de dépôt: 05812421.5
(22) Date de dépôt: 21.10.2005
(51) Int. Cl.: B66B 29/06

(54) **BUTEE MOBILE DE SECURITE POUR CONVOYEUR**
BEWEGLICHER SICHERHEITSANSCHLAG FÜR EINE FÖRDEREINRICHTUNG
MOVEABLE SAFETY STOP FOR A CONVEYOR

(30) Priorité: 05.11.2004 FR 0411826
(43) Date de publication de la demande: 25.07.2007
(73) Titulaire: Savime, 59930 La Chapelle D'Armentières (FR)
(72) Inventeur: DEFLANDRE, Hervé, F-62840 Fleurbaix (FR)
(74) Mandataire: Hennion, Jean-Claude
(86) Numéro de dépôt international: PCT/FR2005/002628
(87) Numéro de publication internationale: WO 2006/051176

(56) Documents cités:
- US-A1- 2003 127 301
- US-A1- 2004 134 748
- US-B1- 6 241 070
- PATENT ABSTRACTS OF JAPAN vol. 016, no. 440 (M-1310), 14 septembre 1992 (1992-09-14) & JP 04 153195 A (TOSHIBA CORP), 26 mai 1992 (1992-05-26)
- PATENT ABSTRACTS OF JAPAN vol. 2003, no. 12, 5 décembre 2003 (2003-12-05) & JP 2004 224467 A (MITSUBISHI ELECTRIC CORP), 12 août 2004 (2004-08-12)

## Description

La présente invention a pour objet un dispositif de sécurité pour convoyeur, de type butée mobile de sécurité, et un dispositif de convoyage comportant un tel dispositif de sécurité. En particulier, mais pas uniquement, l'invention trouve son application dans les systèmes de convoyage pour personnes dits « man convoyeur » (voir p.e. le document US-A-2004134748), notamment disposés le long de lignes de production ou de manutention.

Le type de production ou de manutention peut parfois nécessiter que les personnes travaillant sur ces lignes de se déplacent le long de celles-ci, d'un poste à un autre ou bien le long d'un même poste, pour effectuer des opérations. Pour faciliter se déplacement, elles sont alors transportées sur un « man convoyeur ». En référence à la figure 1, à l'extrémité du chemin 11 de transport ou chemin de convoyage se trouve une butée mobile de sécurité qui comprend généralement une partie 2. Cette partie 2 s'étend perpendiculairement à la direction de convoyage D et est reliée à un ou plusieurs capteurs (4,4') par l'intermédiaire d'une ou plusieurs pièces (3,3') perpendiculaires à la partie 2 donc orientées dans la direction de convoyage D, de sorte que lorsque le pied 8 d'une personne transportée sur le chemin 11 de convoyage vient buter contre la partie 2, celle-ci est poussée et comprime les ressorts (9,9'). Ceci a pour effet d'actionner les capteurs (4,4') qui sont reliés à un dispositif 5 d'arrêt du convoyeur 1. Donc ceci a pour effet l'arrêt du convoyeur 1, tout en évitant que la personne transportée bute brutalement sur la partie 2 et chute.

Un tel système présente cependant au moins un inconvénient majeur qui est l'accumulation, devant la partie 2, d'objets 10, 10' de plus ou moins petite taille, tels que des vis, des écrous ou des rondelles, avec un risque de mauvais fonctionnement du système de sécurité. En effet, de tels petits objets peuvent venir se coincer entre le tapis de convoyage et la partie 2, causant par exemple un arrêt non souhaité et brutal du convoyage avec risque de chute de la personne transportée et d'endommagement du système. A l'inverse, lorsque le pied 8de la personne transportée arrive en butée avec la partie 2, le convoyeur peut ne pas s'arrêter alors qu'il le devrait. En effet, le pied 8 de la personne transportée risque de ne plus être en contact direct avec la partie 2, mais avec les vis ou écrous 10, 10' accumulés. On comprend alors que la fiabilité du système d'en trouve réduite puisque la pression exercée par le pied de la personne transportée sur la partie 2 ne sera plus transmise directement et uniformément au capteur. Cette transmission imparfaite entraîne alors un risque de chute inacceptable.

Il existe donc un besoin d'une solution fiable et plus sécurisante qui permette de pallier les inconvénients précités. Ainsi, c'est l'objet de la présente invention que de pallier ces inconvénients en proposant un dispositif de sécurité pour convoyeur qui joue correctement son rôle, même en cas d'accumulation de petits objets dans la zone de contact entre le pied de la personne transportée et le dispositif.

A cette fin, le dispositif de sécurité pour convoyeur de l'invention présente des découpes dans la partie contre laquelle le pied de la personne transportée vient en butée, qui permettent le passage et l'accumulation des éventuels objets tombés sur le tapis en cours de transport, sans perturbation du fonctionnement normal de l'ensemble.

L'invention se rapporte donc, selon un premier aspect, à un dispositif de sécurité pour convoyeur comprenant une partie s'étendant perpendiculairement à la direction de convoyage et reliée à au moins un capteur, qui est lui-même relié à un dispositif d'arrêt du convoyeur. Le dispositif est caractérisé en ce que le bord de la partie s'étendant perpendiculairement à la direction de convoyage, du côté interne au chemin de convoyage, comprend lui-même au moins deux dents orientées vers le chemin de convoyage. De la sorte, le convoyeur s'arrête lorsqu'une pression est exercée dans le sens de convoyage en un point quelconque du dit bord de ladite partie interne au chemin de convoyage, malgré l'éventuelle accumulation d'objets dans la zone de butée, ces éventuels objets étant piégés entre les dents.

De préférence, les dents ont une forme facilitant le piégeage des petits objets tombés sur le tapis de convoyage, tout en assurant la fonction de butée mobile lorsque le pied de la personne transportée arrive en contact. Ainsi, de façon caractéristique, la distance entre les dents à leurs extrémités est supérieure à la distance entre ces dents à une première position intermédiaire, et la distance entre ces dents à cette première position intermédiaire est inférieure à la distance entre ces dents à une seconde position intermédiaire, cette seconde position intermédiaire étant située entre la première position intermédiaire et la racine des dites dents.

De préférence également, les dents sont sensiblement planes, dans un plan parallèle à la direction de convoyage, et suffisamment rigide, indépendamment de leur épaisseur et du matériau utilisé (acier par exemple, ou autre métal ou alliage métallique), de façon à permettre une transmission correcte de la pression exercée par le pied d'une personne arrivant en butée sur les dents.

Dans une variante de réalisation, le capteur utilisé est un capteur de mouvement mécanique ou encore un capteur de pression.

L'invention se rapporte également, selon un deuxième aspect, à un dispositif de convoyage, notamment, mais pas uniquement, pour convoyer des personnes, qui comprend, à au moins une des extrémités du chemin de convoyage, au moins un dispositif de sécurité du type butée mobile de sécurité tel que décrit précédemment.

Dans une variante de réalisation, le dispositif de convoyage de l'invention comprend au moins un bac de rétention destiné à recevoir les objets piégés entre les dents du dispositif de sécurité. Eventuellement, ce bac de rétention est situé directement sous la partie du dispositif de sécurité qui s'étend perpendiculairement à la direction de convoyage et qui comprend les dents.

D'autres caractéristiques et avantages de l'invention apparaîtront plus clairement et de manière complète à la lecture de la description ci-après des variantes préférées de réalisation du dispositif, lesquels sont donnés à titres d'exemples non limitatifs et en référence aux dessins annexés suivants :
- figure 1 : représente schématiquement un dispositif de sécurité pour convoyeur selon l'art antérieur,
- figure 2 : représente schématiquement une variante de réalisation du dispositif de sécurité de l'invention,
- figures 3a, 3b: représentent schématiquement et respectivement deux variantes de réalisation des dents du dispositif de sécurité de l'invention.

La figure 1 représente schématiquement un dispositif de sécurité pour convoyeur selon l'art antérieur qui a été décrit ci-dessus.

La figure 2 représente schématiquement une première variante de réalisation du dispositif de sécurité de l'invention. Le dispositif se distingue de l'art antérieur en ce que la partie 2, perpendiculaire à la direction D de convoyage, présente des découpes du côté du bord 2a,6a,7a interne au chemin 11 de convoyage. Ces découpes sont en forme de dents de peigne 6, 7. Ces dents présentent une forme adaptée à la récupération des éventuels objets 10, 10' tombés sur le chemin 11 au cours du convoyage, tout en assurant le contact avec le pied 8 de la personne transportée, en fin de chemin de convoyage.

La partie 2 du dispositif comporte donc au moins deux dents 6,7 formant une échancrure d'accumulation des objets 10, 10' dans la partie 2. De préférence, la partie 2 comprend un nombre de dents supérieur à deux, ces dents étant réparties sur toute la longueur de la partie 2, de sorte que celle-ci présente une forme de peigne.

Les autres éléments du dispositif, par ailleurs connus de l'état de la technique, comprennent au moins une partie 3, 3' perpendiculaire à la partie 2, et qui s'étend donc dans la direction D de convoyage. Chacune des parties 3, 3' relie le bord 2d de la partie 2 externe au chemin 11 de convoyage, à un capteur 4, 4'. Le ou les capteurs 4, 4' sont, de façon classique, reliés à un dispositif 5 d'arrêt du convoyeur 1. Ainsi, la pression qu'exerce le pied 8 d'une personne transportée sur le chemin 11 de convoyage, sur le bord 2a, 6a, 7a de la partie 2, qui comprend les extrémités 6a, 7a des dents 6,7, entraîne le dispositif en mouvement de translation dans la direction D de convoyage, ce mouvement étant amorti par les ressorts 9, 9' pour éviter le déséquilibre de la personne transportée et donc sa chute. Ce mouvement de translation est détecté par les capteurs 4, 4' qui transmettent alors l'information au dispositif 5 d'arrêt du convoyeur 1.

Dans cette variante de réalisation, on comprend que les capteurs 4,4' utilisés peuvent donc être des capteurs de type capteur de mouvement mécanique. On peut cependant envisager d'utiliser des capteurs de pression qui détecteront la pression exercée directement, par le pied 8 de la personne transportée sur le chemin 11 de convoyage, au niveau des extrémités 6a,7a des dents 6,7. Ces capteurs de pression seront donc alors situés en ces extrémités 6a, 7a. Ces capteurs de pression peuvent également rester placés en aval du chemin 11 de convoyage, c'est-à-dire du côté du bord 2d de la partie 2 externe au chemin 11 de convoyage, et détecter alors la pression exercée par exemple par la ou les parties 3, 3,' entraînées en translation.

De préférence, en référence aux figures 3a et 3b, qui représentent schématiquement deux variantes de réalisation des dents 6,7 du dispositif, la distance d1 entre deux dents 6, 7 à leurs extrémités 6a et 7a est supérieure à la distance d2 entre ces dents à une première position intermédiaire 6b, 7b. Cette distance d2 est elle-même inférieure à la distance d3 entre les dents 6, 7 à une seconde position intermédiaire 6c, 7c, cette seconde position intermédiaire étant située entre la première position intermédiaire et la racine 6d, 7d des dents 6, 7 (éventuellement située exactement à la racine 6d, 7d des dents 6,7). Les découpes ainsi formées dans la partie 2 du dispositif comprennent donc une première portion en forme d'entonnoir évasé en entrée et resserré en sortie, qui facilite l'entrée des objets 10,10' dans l'échancrure. Cette première portion est suivie d'une deuxième portion en forme d'entonnoir inversé, c'est-à-dire resserré en entrée et évasé en sortie, qui empêche les objets 10, 10' de ressortir, et donc qui favorise leur accumulation sans perturber le fonctionnement du dispositif de sécurité et du convoyeur.

L'ensemble de la description ci-dessus est donné à titre d'exemple et est non limitatif de l'invention. En particulier, le nombre exact de dents présentes dans la partie 2 est quelconque au-delà de deux, et n'est donc pas limitatif de l'invention au-delà de cette valeur. Idéalement bien sûr, et en fonction de la longueur de la partie 2, cette dernière comporte un grand nombre de dents réparties sur toute sa longueur de façon à assurer l'accumulation des objets tombés sur le chemin de convoyage sur toute la largeur de ce chemin, et de façon à assurer son rôle de butée mobile également sur toute la largeur du chemin de convoyage.

Par ailleurs, les formes des dents 6,7 telles que décrites dans les figures 2, 3a et 3b, ne sont pas non plus limitatives de l'invention. Toute forme permettant d'assurer le rôle de butée, tout en retenant les objets qui s'accumulent, peut convenir, y compris une forme dans laquelle l'échancrure entre deux dents ne comprend pas une portion en entonnoir suivie d'une portion en entonnoir inversé telles que décrites en référence aux figures 3a et 3b, même si, alors, l'accumulation et le piégeage des objets sera probablement moins efficace

De même, la forme et le nombre des parties 3, 3' perpendiculaires à la partie 2 et reliées au capteur ne sont pas limitatives de l'invention. Leur but est d'assurer une transmission uniforme et précise du contact du pied 8 de la personne transportée sur la partie 2 qui peut avoir lieu en n'importe quel point du bord 2a de cette partie 2. Aussi, pour un chemin de convoyage de faible largeur, on peut se contenter d'une seule partie 3 reliée à un capteur. On peut même, dans ce cas, envisager de relier le capteur directement à la partie 2 sans passer par l'intermédiaire de cette partie 3. A l'opposé, dans le cas d'un chemin de convoyage de grande largeur, l'efficacité du dispositif sera obtenue en plaçant un nombre suffisant de ces parties 3.

Par ailleurs, la description du dispositif qui distingue la partie 2 des éventuelles parties 3,3' comme des pièces séparées, n'est pas limitative de l'invention. Il s'agit d'une distinction fonctionnelle et non structurelle. Ces parties 3,3' peuvent en effet constituer en des pièces distinctes qui sont fixées dans la partie 2, par vissage par exemple, auquel cas la distinction devient également structurelle en plus d'être fonctionnelle. Mais l'ensemble des parties 2, 3, 3' peut aussi constituer une pièce unique, auquel cas la distinction reste purement fonctionnelle.

On peut bien sûr envisager, dans le cas d'un chemin de convoyage de grande largeur d'utiliser plusieurs dispositifs de sécurité tels que celui décrit ci-dessus, placés côte à côte de façon à assurer le rôle de butée mobile de sécurité sur toute la largeur du chemin.

Egalement, l'utilisation de ressorts pour amortir le mouvement du dispositif de sécurité n'est pas limitative de l'invention. Tout autre moyen d'amortissement (hydraulique, ou pneumatique par exemple) pourrait également être utilisé.

Enfin, le nombre de capteurs utilisés n'est pas limitatif de l'invention. Un unique capteur peut suffire, mais l'on comprend qu'en fonction de la configuration de l'ensemble (largeur du chemin de convoyage, longueur de la partie 2, présence et nombre de parties 3, 3'), plusieurs capteurs pourront être utilisés pour rendre le système efficace.

## Revendications

1. Dispositif de sécurité pour convoyeur (1), ledit dispositif comprenant une partie (2) s'étendant perpendiculairement à la direction D de convoyage et reliée à au moins un capteur (4), ledit capteur (4) étant relié à un dispositif (5) d'arrêt dudit convoyeur (1), le bord (2a) de ladite partie (2) interne au chemin (11) de convoyage comprenant au moins deux dents (6,7) orientées vers ledit chemin (11) de convoyage, de sorte que ledit convoyeur (1) s'arrête lorsqu'une pression est exercée dans le sens de convoyage en un point quelconque dudit bord (2a, 6a, 7a) de ladite partie (2) interne audit chemin (11) de convoyage,
**caractérisé en ce que** :
- la distance (d1) entre lesdites dents (6,7) à leurs extrémités (6a,7a) est supérieure à la distance (d2) entre lesdites dents (6,7) à une première position intermédiaire (6b,7b),
- ladite distance (d2) entre lesdites dents (6,7) à ladite première position intermédiaire (6b,7b) est inférieure à la distance (d3) entre lesdites dents (6,7) à une seconde position intermédiaire (6c,7c), ladite seconde position intermédiaire (6c,7c) étant située entre ladite première position intermédiaire (6b,7b) et la racine (6d,7d) desdites dents (6,7).

2. Dispositif selon la revendication 2, **caractérisé en ce que** lesdites dents (6,7) sont sensiblement planes, dans un plan parallèle à la direction D de convoyage.

3. Dispositif de sécurité selon l'une quelconque des revendications 1 et 2, **caractérisé en ce que** ledit capteur (4) est un capteur de mouvement mécanique ou un capteur de pression.

4. Dispositif de sécurité selon l'une quelconque des revendications 1 à 3, **caractérisé en ce qu'**il comprend au moins une partie (3) perpendiculaire à ladite partie (2) et reliant le bord (2d) de cette dite partie (2) externe au chemin de convoyage audit capteur (4).

5. Dispositif de convoyage **caractérisé en ce qu'**il comprend, à au moins une des extrémités du chemin de convoyage, au moins un dispositif de sécurité selon l'une quelconque des revendications 1 à 4.

6. Dispositif de convoyage selon la revendication 5, **caractérisé en ce qu'**il comprend au moins un bac de rétention (8) destiné à recevoir des objets (10,10') piégés entre lesdites dents (6,7).

7. Dispositif selon la revendication 6, **caractérisé en ce que** ledit bac de rétention est situé sous ladite partie (2) s'étendant perpendiculairement à la direction D de convoyage dudit dispositif de sécurité.

## Claims

1. A safety device for a conveyor (1), the said device including a part (2) lying perpendicularly to the conveyance direction D and connected to at least one sensor (4), the said sensor (4) being connected to a stop device (5) of the said conveyor (1), the edge (2a) of the said part (2) inside the conveyance path (11) including at least two teeth (6, 7) oriented toward the said conveyance path (11), so that the said conveyor (1) stops when a pressure is exerted in the conveyance direction in at any point on the said edge (2a, 6a, 7a) of the said part (2) inside the said conveyance path (11),
**characterised in that**:
- the distance (d1) between the said teeth (6, 7) at their ends (6a,7a) is greater than the distance (d2) between the said teeth (6,7) at a first intermediate position (6b,7b),
- the said distance (d2) between the said teeth (6, 7) at the said first intermediate position (6b, 7b) is less than the distance (d3) between the said teeth (6, 7) at a second intermediate position (6c, 7c), with the said second intermediate position (6c, 7c) being located between the said first intermediate position (6b, 7b) and the root (6d, 7d) of the said teeth (6, 7).

2. The device according to claim 2, **characterised in that** the said teeth (6, 7) are substantially flat, in a plan parallel to the conveyance direction D.

3. The safety device according to any one of claims 1 and 2, **characterised in that** the said sensor (4) is a mechanical motion sensor or a pressure sensor.

4. The safety device according to any one of claims 1 to 3, **characterised in that** it includes at least one part (3) that is perpendicular to the said part (2) and connecting the edge (2d) of this said part (2) outside the conveyance path to the said sensor (4).

5. A conveyance device, **characterised in that** it includes, at least at one of the ends of the conveyance path, at least one safety device according to any of claims 1 to 4.

6. The conveyance device according to claim 5, **characterised in that** it includes at least one collection tub (8) intended to receive objects (10, 10') trapped between the said teeth (6, 7).

7. The device according to claim 6, **characterised in that** the said collection tub is located underneath the said part (2), lying perpendicularly to the conveyance direction D of the said safety device.

## Patentansprüche

1. Sicherheitsvorrichtung für Förderer (1), wobei die Vorrichtung ein Teil (2) aufweist, das sich senkrecht zu der Förderrichtung D erstreckt und mit mindestens einem Sensor (4) verbunden ist, wobei der Sensor mit einer Stoppvorrichtung (5) des Förderers (1) versehen ist, wobei der Rand (2a) des Teils (2) innerhalb des Wegs (11) des Förderns mindestens zwei Zähne (6, 7) aufweist, die zu dem Förderweg derart ausgerichtet sind, daß der Förderer (1) stoppt, wenn ein Druck in die Richtung des Förderns an einer beliebigen Stelle des Rands (2a, 6a, 7a) des Teils (2) innerhalb des Förderwegs (11) ausgeübt wird,
**dadurch gekennzeichnet, daß**:
- die Entfernung (d1) zwischen den Zähnen (6, 7) zu ihren Enden (6a, 7a) größer ist als die Entfernung (d2) zwischen den Zähnen (6, 7) und einer ersten Zwischenposition (6b, 7b),
- die Entfernung (d2) zwischen den Zähnen (6, 7) und der ersten Zwischenposition (6b, 7b) kleiner ist als die Entfernung (d3) zwischen den Zähnen (6, 7) und einer zweiten Zwischenposition (6c, 7c), wobei sich die zweite Zwischenposition (6c, 7c) zwischen der ersten Zwischenposition (6b, 7b) und dem Fuß (6d, 7d) der Zähne (6, 7) befindet.

2. Vorrichtung nach Anspruch 2, **dadurch gekennzeichnet, daß** die Zähne (6, 7) im Wesentlichen eben in einer Ebene parallel zu der Förderrichtung D sind.

3. Sicherheitsvorrichtung nach einem der Ansprüche 1 und 2, **dadurch gekennzeichnet, daß** der Sensor (4) ein mechanischer Bewegungssensor oder ein Drucksensor ist.

4. Sicherheitsvorrichtung nach einem der Ansprüche 1 bis 3, **dadurch gekennzeichnet, daß** sie mindestens ein Teil (3) aufweist, das senkrecht zu dem Teil (2) verläuft und sich an den außerhalb des Förderwegs des Sensors (4) gelegenen Rand (2d) dieses Teils (2) anschließt

5. Fördervorrichtung, **dadurch gekennzeichnet, daß** sie mindestens an einem der Enden des Förderwegs mindestens eine Sicherheitsvorrichtung nach einem der Ansprüche 1 bis 4 aufweist.

6. Fördervorrichtung nach Anspruch 5, **dadurch gekennzeichnet, daß** sie mindestens einen Auffangbehälter (8) aufweist, der dazu bestimmt ist, Gegenstände (10, 10') aufzunehmen, die zwischen den Zähnen (6, 7) gefangen sind.

7. Vorrichtung nach Anspruch 6, **dadurch gekennzeichnet, daß** sich der Auffangbehälter unter dem Teil (2) befindet, der sich senkrecht zu der Förderrichtung D der Sicherheitsvorrichtung erstreckt.
